# EUROPÄISCHE PATENTSCHRIFT

(11) **EP 0 584 731 B1**
(45) Veröffentlichungstag und Bekanntmachung des Hinweises auf die Patenterteilung: **14.05.1997**
(21) Anmeldenummer: 93113312.8
(22) Anmeldetag: 20.08.1993
(51) Int. Cl.: F24F 5/00, F25D 13/00

(54) **Anordnung zur Begrenzung der Betriebstemperatur von Produktionsmitteln der tabakverarbeitenden Industrie**
Mechanism for limiting the working temperature of means of production in the tabacco industry
Disposition pour limiter la température de service des moyens de production dont fait usage l'industrie de traitement du tabac

(30) Priorität: 28.08.1992 DE 4228607
(43) Veröffentlichungstag der Anmeldung: 02.03.1994
(73) Patentinhaber: Hauni Maschinenbau Aktiengesellschaft, D-21033 Hamburg (DE)
(72) Erfinder: Heitmann, Uwe, D-21031 Hamburg (DE)

(56) Entgegenhaltungen:
- DE-A- 1 914 166
- DE-A- 2 355 638
- DE-A- 3 020 741
- US-A- 4 272 966

## Beschreibung

Die Erfindung betrifft eine Anordnung zur Begrenzung der Betriebstemperatur von in klimatisierten Betriebsräumen untergebrachten Produktionsmitteln der tabakverarbeitenden Industrie, gemäß Oberbegriff des Anspruchs 1.

Unter Produktionsmitteln der tabakverarbeitenden Industrie werden im erfindungsgemäßen Sinne verstanden Maschinen bzw. deren Einzelkomponenten und Steuerungsaggregate (Schaltschränke) zum Herstellen von Rauchartikeln sowie deren Filterkomponenten, Verpackungsmaschinen für derartige Artikel, in aus derartigen Maschinen gebildeten Produktionslinien eingebundene Handhabungs- und Förderaggregate sowie Maschinen und Einrichtungen zur Tabakvorbereitung wenigstens im Einsatzbereich leistungsstarker Antriebseinheiten bzw. größerer Wärmeerzeuger.

Einrichtungen der eingangs bezeichneten Art in Fabriken der Tabakindustrie geben üblicherweise ihre Betriebswärme unmittelbar im Austausch mit der Raumluft in den klimatisierten Produktionssaal ab, wobei aufgrund der zunehmenden Produktionsleistungen der Maschinen erhebliche Prozeßluft- und Kühlluftmengen erzeugt werden, die sich wiederum belastend auf die Raumklimatisierung auswirken.

Der Erfindung liegt die Aufgabe zugrunde, die Bedingungen für die Kühlung und Klimatisierung zu verbessern bzw. sicherer aufeinander abzustimmen.

Diese Aufgabe wird erfindungsgemäß dadurch gelöst, daß das Flüssigkeitskühlsystem mit einer außerhalb des Betriebsraumes installierten Rückkühleinrichtung verbunden ist.

Dies bedeutet, daß die vom Kühlmedium aufgenommene Wärme außerhalb des klimatisierten Aufstellraumes der Maschinen abgegeben wird.

Die Anordnung ist zweckmäßigerweise so getroffen, daß die Produktionsmittel an einen gemeinsamen zentralen Kühlkreislauf angeschlossen sind.

Zweckmäßigerweise wird das Flüssigkeitskühlsystem durch einen Wasserkreislauf gebildet.

Eine in technischer und wirtschaftlicher Hinsicht optimierte Ausgestaltung der Anordnung besteht nach einem zusätzlichen Vorschlag darin, daß an das Kühlsystem ausgewählte, leistungsstarke Antriebs- und Steuereinheiten der Produktionsmittel angeschlossen sind, deren jeweilige summierte Antriebsleistung wenigstens die Hälfte, vorzugsweise im wesentlichen zwei Drittel der jeweiligen Gesamtantriebsleistung eines Produktionsmittels beträgt.

Gemäß weiteren konkreten Ausgestaltungen ist die erfindungsgemäße Anordnung für unterschiedliche Einsatzbereiche vorgesehen, welche im einzeln darin bestehen, daß das Kühlsystem in ein Luftumwälzsystem der Kühlung eines geschlossenen Raumes bzw. in einen Getriebeölkreislauf bzw. in den Strömungsweg einer Verdichterblasluftleitung bzw. in ein einen Tabakstrang führendes Formatteil integriert oder an ein Motorgehäuse bzw. an ein Förderelemente aufnehmendes Gehäuse angeschlossen ist.

Der mit der Erfindung erzielte Vorteil besteht darin, daß mit weniger Aufwand sowohl im Bereich der Einzelkomponenten als auch für die Gesamtklimatisierung eine effektivere und das Raumklima stabilisierende Kühlwirkung erzielt wird.

Die Erfindung wird nachstehend anhand der in beigefügten Abbildungen dargestellten Ausführungsbeispiele näher erläutert.

Hierbei zeigen:
- Figur 1: ein schematisches Übersichtsbild eines Kühlkreislaufes in einer Zigarettenfabrik,
- Figur 2: in weiteren Einzelheiten dargestellte anschlußmöglichkeiten des Kühlkreislaufes innerhalb einer einzelnen Zigarettenproduktionslinie,
- Figur 3: in den Kühlkreislauf einbezogene Einzelkomponenten bzw. Hauptaggregate einer Filterzigaretten produzierenden Maschinenkombination und
- Figuren 4 bis 8: unterschiedliche Anwendungsfälle für Kühlwasseranschlüsse an Hauptwärmeerzeugern an tabakverarbeitenden Maschinen.

In Figur 1 ist ein geschlossener Betriebsraum 1 dargestellt, in dem durch ein Klimatisierungsaggregat 2 eine bestimmte Temperatur (z.B. 20° C) und eine bestimmte Luftfeuchtigkeit (z.B. 60%) aufrechterhalten werden und in dem stellvertretend für zahlreiche unterschiedliche Produktionsmittel drei rettenproduktionslinien 3, 4 und 6 schematisch angedeutet sind.
Die Produktionsmittel 3, 4 und 6 sind über einen als Wasserkreislauf ausgebildeten gemeinsamen zentralen Kühlkreislauf 7, in dessen Zulauf (Pfeil 8) eine Pumpe 9 installiert ist, an ein Flüssigkeitskühlsystem 11 angeschlossen, das mit einer außerhalb des Betriebsraumes 1 angeordneten Rückkühleinrichtung 12 verbunden ist, so daß die vom Kühlwasser innerhalb des Betriebsraumes 1 bzw. an den Produktionsmitteln 3, 4, 6 aufgenommene Wärme außerhalb des klimatisierten Betriebsraumes 1 abgegeben wird (Pfeil 13). Auf diese Weise werden einerseits die Produktionsmittel 3, 4, 6 unter relativ geringem Energieaufwand wirksam gekühlt und andererseits unabhängig davon das Raumklima ebenfalls mit weniger Energieaufwand langfristig stabilisiert.
In Figur 2 ist eines der Produktionsmittel 3, 4, 6 gemäß Figur 1 weiter aufgelöst und über entsprechend aufgelöste zusätzliche Verbindungsleitungen 14 bzw. 16 an die Zuleitung (Pfeil 8) bzw. Rückleitung (Pfeil 13) des Kühlkreislaufes 7 angeschlossen.
Das eine komplette Zigarettenproduktionslinie bildende Produktionsmittel besteht aus einer Zigarettenmaschine 17, einer Filteransetzmaschine 18, einem einen Schragenfüller 19 und einen Schragenentleerer 21 aufweisenden Massenstromfördersystem 22, einer Weichbecherpackmaschine 23, einer Folieneinschlagmaschine 24, einem Stangenpacker 26 sowie den einzelnen Aggregaten zugeordneten elektrischen Schaltschränken 27.

Je nach Bedarf sind in den Kühlkreislauf 7 darüber hinaus die in Figur 2 vereinzelt bzw. beispielhaft dargestellten Drosselventile 28, Absperrventile 29, Regelglieder 31 zur Regelung der Vorlauftemperatur sowie nicht dargestellte Temperaturfühler im Strom des zu kühlenden Mediums oder direkt am zu kühlenden Objekt, Strömungswächter im Kühlwasserstrom, Bypass-Syteme und Thermostatventile eingesetzt.
Anhand von Figur 3 werden in weiterer Auflösung an den Kühlkreislauf 7 angeschlossene Einzelkomponenten in Form der größten Wärmeerzeuger der aus einem Verteiler 32 und einer Strangeinheit 33 gebildeten Zigarettenmaschine 17 sowie der Filteransetzmaschine 18 eines Produktionsmittels näher erläutert.
Diese jeweils mehr als ein Drittel der Gesamtleistung des Teilaggregats erzeugenden Einzelkomponenten sind im Verteiler 32 ein Steilförderer-Antrieb 34, ein Umluftgebläse 36, ein Saugstranggebläse 37, ein Trimmerantrieb 38 und ein Saugbandantrieb 39. In der Strangeinheit 33 sind dies ein Formatbandantrieb 41, ein Messerträgerantrieb 42, ein erstes Gebläses 43 und ein zweites Gebläse 44. In der Filteransetzmaschine 18 sind dies ein Hauptantrieb 46, eine Ölpumpe 47, ein Vakuumerzeuger 48 und ein Gebläse 49.
In den Figuren 4 bis 8 sind noch einmal die in den Produktionsmitteln grundsätzlich vorkommenden, an den Kühlkreislauf 7 anschließbaren Einzelkomponenten dargestellt.
Dies sind ein an den Kühlkreislauf 7 angeschlossenes Luftumwälzsystem 51 für einen geschlossenen Raum in Form des Schaltschrankes 27 gemäß Figur 4, ein an den Kühlkreislauf 7 schlossener, durch die Ölpumpe 47 unterhaltener Getriebeölkreislauf 52 gemäß Figur 5, ein an den Kühlkreislauf 7 angeschlossenes Gebläse, beispielsweise dem Gebläse 36, mit separaten Kühlanschlüssen für einen Gebläsemotor 53 und eine Verdichterausgangsluftleitung 54 gemäß Figur 6, ein an den Kühlkreislauf 7 angeschlossenes, einen Tabakstrang 56 führendes Format 57 gemäß Figur 7 sowie ein an den Kühlkreislauf 7 angeschlossenes, Förderelemente (beispielsweise ein Lüfterrad) aufnehmendes Gehäuse 58 gemäß Figur 8.

## Patentansprüche

1. Anordnung zur Begrenzung der Betriebstemperatur von in klimatisierten Betriebsräumen untergebrachten Produktionsmitteln der tabakverarbeitenden Industrie, bei der die Produktionsmittel (3, 4, 6), bzw. deren Einzelkomponenten (17 bis 27 bzw. 34 bis 49) mit einem Flüssigkeitskühlsystem (11) versehen sind, dadurch gekennzeichnet, daß das Flüssigkeitskühlsystem mit einer außerhalb des Betriebsraumes (1) installierten Rückkühleinrichtung (12) verbunden ist.

2. Anordnung nach Anspruch 1, dadurch gekennzeichnet, daß die Produktionsmittel (3, 4, 6) an einen gemeinsamen zentralen Kühlkreislauf (7) angeschlossen sind.

3. Anordnung nach Anspruch 1 oder 2, dadurch gekennzeichnet, daß das Flüssigkeitskühlsystem (11) durch einen Wasserkreislauf (7) gebildet wird.

4. Anordnung nach einem der Ansprüche 1 bis 3, dadurch gekennzeichnet, daß an das Kühlsystem (11) ausgewählte, leistungsstarke Antriebs- und Steuereinheiten (34 bis 49) der Produktionsmittel (3, 4, 6) angeschlossen sind, deren jeweilige summierte Antriebsleistung wenigstens die Hälfte, vorzugsweise im wesentlichen zwei Drittel der jeweiligen Gesamtantriebsleistung eines Produktionsmittels beträgt.

5. Anordnung nach einem der Ansprüche 1 bis 4, dadurch gekennzeichnet, daß das Kühlsystem (11) in ein Luftumwälzsystem (51) der Kühlung eines geschlossenen Raumes (27) integriert ist.

6. Anordnung nach einem der Ansprüche 1 bis 4, dadurch gekennzeichnet, daß das Kühlsystem (11) in einen Getriebeölkreislauf (52) integriert ist.

7. Anordnung nach einem der Ansprüche 1 bis 4, dadurch gekennzeichnet, daß das Kühlsystem (11) in den Strömungsweg einer Verdichterblasluftleitung (54) integriert ist.

8. Anordnung nach einem der Ansprüche 1 bis 4, dadurch gekennzeichnet, daß das Kühlsystem (11) in ein einen Tabakstrang (56) führendes Formatteil (57) integriert ist.

9. Anordnung nach einem der Ansprüche 1 bis 4, dadurch gekennzeichnet, daß das Kühlsystem (11) an ein Motorgehäuse (53) angeschlossen ist.

10. Anordnung nach einem der Ansprüche 1 bis 4, dadurch gekennzeichnet, daß das Kühlsystem (11) an ein Förderelemente aufnehmendes Gehäuse (58) angeschlossen ist.

## Claims

1. Arrangement for limiting the operating temperature of means of production accommodated in air-conditioned operational rooms in the tobacco-processing industry, in which the means of production (3, 4, 6), or their individual components (17 to 27 and 34 to 49), are provided with a liquid cooling system (11), characterised in that the liquid cooling system is connected to a recooling device (12) installed outside the operational room (1).

2. Arrangement according to Claim 1, characterised in that the means of production (3, 4, 6) are connected to a common central cooling circuit (7).

3. Arrangement according to Claim 1 or 2, characterised in that the liquid cooling system (11) is formed by a water cooling circuit (7).

4. Arrangement according to one of Claims 1 to 3, characterised in that selected, powerful drive and control units (34 to 49) of the means of production (3, 4, 6) are connected to the cooling system (11), the respective added driving power of which units amounts to at least half, preferably substantially two-thirds, of the respective total driving power of a means of production.

5. Arrangement according to one of Claims 1 to 4, characterised in that the cooling system (11) is integrated into an air-circulating system (51) of [sic] the cooling of a closed space (27).

6. Arrangement according to one of Claims 1 to 4, characterised in that the cooling system (11) is integrated into a gear-oil circuit (52).

7. Arrangement according to one of Claims 1 to 4, characterised in that the cooling system (11) is integrated into the flow path of a compressor blowing-air line (54).

8. Arrangement according to one of Claims 1 to 4, characterised in that the cooling system (11) is integrated into a sizing part (57) guiding a tobacco rod (56).

9. Arrangement according to one of Claims 1 to 4, characterised in that the cooling system (11) is connected to a motor housing (53).

10. Arrangement according to one of Claims 1 to 4, characterised in that the cooling system (11) is connected to a housing (58) containing conveying elements.

## Revendications

1. Agencement destiné à limiter la température de fonctionnement de moyens de production de l'industrie de transformation du tabac, placés dans des locaux d'exploitation climatisés, dans lequel les moyens de production (3, 4, 6) ou leurs composants individuels (17 à 27 et 34 à 49) sont équipés d'un système de refroidissement par liquide (11), caractérisé en ce que le système de refroidissement par liquide est relié à un dispositif de refroidissement de retour (12) installé à l'extérieur du local d'exploitation (1).

2. Agencement selon la revendication 1, caractérisé en ce que les moyens de production (3, 4, 6) sont raccordés à un circuit de refroidissement centralisé (7) commun.

3. Agencement selon la revendication 1 ou 2, caractérisé en ce que le système de refroidissement par liquide (11) est formé par un circuit de circulation d'eau (7).

4. Agencement selon l'une des revendications 1 à 3, caractérisé en ce qu'au système de refroidissement (11) sont raccordés des unités d'entraînement et de commande puissantes (34 à 49) sélectionnés, faisant partie des moyens de production (3, 4, 6), et dont la puissance d'entraînement cumulée respective est au moins égale à la moitié, de préférence sensiblement au deux tiers de la puissance d'entraînement totale d'un moyen de production respectif.

5. Agencement selon l'une des revendications 1 à 4, caractérisé en ce que le système de refroidissement (11) est intégré dans un système de recirculation d'air (51) de l'ensemble de refroidissement d'un local fermé (27).

6. Agencement selon l'une des revendications 1 à 4, caractérisé en ce que le système de refroidissement (11) est intégré dans un circuit d'huile de transmission (52).

7. Agencement selon l'une des revendications 1 à 4, caractérisé en ce que le système de refroidissement (11) est intégré dans le parcours d'écoulement d'une conduite d'air soufflé de ventilateur (54).

8. Agencement selon l'une des revendications 1 à 4, caractérisé en ce que le système de refroidissement (11) est intégré dans une pièce de mise en format (57) guidant une barre de tabac (56).

9. Agencement selon l'une des revendications 1 à 4, caractérisé en ce que le système de refroidissement (11) est raccordé à un carter de moteur (53).

10. Agencement selon l'une des revendications 1 à 4, caractérisé en ce que le système de refroidissement (11) est raccordé à un carter (58) recevant des éléments de transport.
